# EUROPÄISCHE PATENTSCHRIFT

(11) **EP 4 063 582 B1**
(45) Veröffentlichungstag und Bekanntmachung des Hinweises auf die Patenterteilung: **30.04.2025**
(21) Anmeldenummer: 22163038.7
(22) Anmeldetag: 18.03.2022
(51) Int. Cl.: E04F 10/10

(54) **LAMELLENDACH**
LAMELLA ROOF
TOIT À LAMELLES

(30) Priorität: 24.03.2021 DE 102021107442
(43) Veröffentlichungstag der Anmeldung: 28.09.2022
(73) Patentinhaber: WAREMA Renkhoff SE, 97828 Markheidenfeld (DE)
(72) Erfinder: MAUCKNER, Jörg, 97080 Würzburg (DE); FERBER, Gernot, 97204 Höchberg (DE); MENNINGER, Mark, 97209 Veitshöchheim (DE)
(74) Vertreter: Boult Wade Tennant LLP

(56) Entgegenhaltungen:
- WO-A1-2019/186213
- FR-A1- 2 987 061

## Beschreibung

Die Erfindung betrifft gemäß dem Oberbegriff von Anspruch 1 ein Lamellendach mit einem horizontal ausgerichteten Rahmen, in welchem eine Anzahl Lamellen zwischen einer das Lamellendach schließenden Stellung und einer offenen Stellung um mehr als 90° verschwenkbar sind, wobei eine Synchronisationsvorrichtung die Bewegung aller Lamellen synchronisiert und in wenigstens einer der Lamellen ein elektrischer Antriebsmotor vorgesehen ist, dessen Motorkopf über ein Lagerelement mit einem Lagerbock an dem Rahmen festgelegt ist und dessen Abtriebswelle mit der angetriebenen Lamelle gekoppelt ist.

Ein derartiges Lamellendach ist aus der WO 2019/186213 A1 bekannt. Eine solche Lösung hat den Vorteil, dass der Motor unauffällig im Inneren einer der Lamellen angeordnet werden kann. Die Übertragung der Rotation der angetriebenen Lamelle auf die übrigen Lamellen erfolgt über ein geeignetes Getriebe, z.B. mittels Zahnrädern, Schub- oder Zugelementen.

Die Lamellen lassen sich aus einer Horizontalstellung, in der sie sich gegenseitig überlappen und damit ein geschlossenes Dach bilden, in eine geöffnete Stellung verschwenken, wobei es gewünscht ist, ein Verschwenken über die Vertikalstellung hinaus zu ermöglichen, damit die Lamellen in unterschiedliche Richtung geneigt angeordnet werden können. Es hat sich nun gezeigt, dass beim Überfahren des Totpunktes, der in der Regel durch die Vertikalstellung der Lamellen definiert ist, der Verbund aller Lamellen aufgrund der sich augenblicklich umkehrenden Kräfte im Antriebsstrang einen geräuschvollen Lastwechsel vollzieht. Aufgrund der nicht unerheblichen Masse des Lamellenverbundes und der großen schallabgebenden Flächen wird dies vom Nutzer als störend oder gar bedrohlich wahrgenommen, wenn dieses Ereignis auftritt.

Dieses Problem tritt grundsätzlich bei vielen Arten von Lamellendächern auf, deren Lamellen einen gemeinsamen Schwenkantrieb haben, hat sich aber bei in eine Lamelle integriertem Antrieb als besonders gravierend erwiesen.

Beispiele für weitere Lamellendächer sind beispielsweise aus der FR 2 987 061 A1, der EP 3 438 371 B1 oder der DE 10 2016 117 772 A1 bekannt.

Die Aufgabe der vorliegenden Erfindung besteht darin, ein Lamellendach der eingangs genannten Art dahingehend zu verbessen, dass die Geräuschentwicklung des Lamellendaches bei Lastwechseln reduziert wird.

Erfindungsgemäß wird die Aufgabe durch eine Markise der eingangs genannten Art gelöst, bei welcher der Lagerbock und das Lagerelement über eine kraft-, form- oder materialschlüssige ausgebildete Verbindung spielfrei gekoppelt sind.

Die erfindungsgemäße Lösung bietet den Vorteil, dass sich das Geräuschverhalten beim Überfahren des Totpunktes verbessert. Dabei werden auch ein unerwünschtes Nachwippen und ruckelnde Bewegungen vermieden.

Diese Maßnahme kann beispielsweise das einstückige Ausbilden bislang getrennt ausgeführter Elemente oder das Verschweißen, Verlöten, Verkleben, Verschrauben, formschlüssige Verbinden, Verpressen oder das Verspannen im Kraftfluss liegender benachbarter Elemente umfassen oder auch in einem Weglassen bestimmter Teile im Kraftfluss zur Vermeidung von Verbindungsstellen bestehen. Das Verspannen zweier benachbarter Elemente kann in der Weise gelöst sein, dass ein erstes Element mehrteilig ausgebildet ist, und das andere Element zwischen Klemmflächen an den Teilen des ersten Elements z.B. mittels Klemmschrauben eingespannt ist.

Wie erwähnt, führt bereits eine Einzelmaßnahme an einer Stelle zu einer Verbesserung des Geräuschverhaltens, je mehr Verbindungsstellen aber nach den zuvor besprochenen Kriterien überarbeitet werden, desto besser stellt sich das Geräuschverhalten insgesamt am Ende dar.

In einer bevorzugten Weiterbildung der Erfindung ist vorgesehen, dass das Spiel aller im Kraftfluss liegenden Teile der Synchronisationsvorrichtung zwischen der angetriebenen Lamelle und den übrigen Lamellen auf ein technisch sinnvolles Mindestmaß reduziert ist.

Es versteht sich, dass bei einer Optimierung der Antriebslamelle der Lamellenverbund insgesamt nicht außer Acht gelassen werden sollte, auch wenn die größten Fortschritte der Geräuschminderung im Bereich der angetriebenen Lamelle erreicht werden können.

Nachfolgend werden besondere Einzelmaßnahmen vorgestellt, mit denen besonders gute Geräuschminderungen erreicht werden können.

Zum Beispiel kann vorgesehen sein, dass das Lagerelement einstückig mit dem Motorkopf ausgebildet ist oder als separates Element mit dem Motorkopf verpresst, verschweißt, verklebt oder über eine spielfreie Passung eingesteckt ist.

Als besonders vorteilhaft hat es sich erwiesen, dass der Lagerbock wenigstens zwei Spannelemente aufweist, zwischen denen das Lagerelement verklemmt ist.

Eine weitere, den Lagerbock betreffende vorteilhafte Maßnahme kann darin bestehen, dass der Lagerbock über eine formschlüssige Verbindung mit dem Rahmen verbunden ist, zum Beispiel in der Weise, dass der Lagerbock in einer hinterschnittenen Nut spielfrei geführt ist, die senkrecht zur Lamellendrehachse in dem Rahmen angeordnet ist. Eine Verschraubung ist aber meist ausreichend.

Grundsätzlich kann man sagen, dass Maßnahmen im Bereich des Motorkopfes und des Lagerbockes besonders wirksam sind da die Abtriebswelle in der Lamelle in einer relativ großen Entfernung liegt und insoweit ungünstige Hebelarmverhältnisse an diesen Stellen vorliegen.

Eine weitere Stelle des Antriebsstranges, auf dem bislang kein Augenmerk im Hinblick auf eine Geräuschminderung lag, ist der Abtriebsbereich des Motors. Vorzugsweise ist vorgesehen, dass die Abtriebswelle mit der Lamelle über wenigstens eine kraft-, form- oder materialschlüssige ausgebildete Verbindungstelle spielfrei gekoppelt ist

Dabei ist jede einzelne Maßnahme zur Verringerung oder Vermeidung des Spiels zwischen sich im Kraftschluss befindlichen Elementen zwischen dem an dem Rahmen festgelegten Lagerbock und der angetriebenen Lamelle geeignet, eine Verbesserung des Geräuschverhaltens zu erreichen, wobei der Fachmann mit dieser Maßgabe entscheiden kann, an welcher Stelle er unter Abwägung von Kosten, technischer Funktionalität sowie Montage- und Wartungsbesonderheiten welche Einzelmaßnahme trifft.

Im Motor selbst können ggf. vorhandene Untersetzungsgetriebe hinsichtlich des Spiels optimiert werden, was aber in der Regel nicht im Zugriffsbereich des Konstrukteurs eines Lamellendaches liegt.

Folgende Maßnahmen können helfen, das Spiel im Bereich des Motorabtriebes zu vermindern.

Zum Beispiel kann vorgesehen sind, dass auf der Abtriebswelle des Motors ein Mitnehmer sitzt, wobei eine kraft-, form- oder materialschlüssige ausgebildete erste Verbindungstelle vorgesehen ist.

Der Mitnehmer kann auch mehrteilig ausgebildet und mit der Abtriebswelle verspannt sein.

Auf der anderen Seite in Bezug auf den Kraftfluss kann der Mitnehmer vorzugsweise mit einem Motorgehäuse, das in der Lamelle spielfrei formschlüssig eingepasst ist, oder unmittelbar mit der Lamelle über eine kraft-, form- oder materialschlüssige ausgebildete Verbindungstelle gekoppelt sein. Dies kann wiederum in der Weise gelöst sein, dass der Mitnehmer mit dem Motorgehäuse oder unmittelbar mir der Lamelle verschraubt, verstiftet, verschweißt oder verklebt ist.

In einer noch weiteren bevorzugten Ausführungsform der Erfindung ist vorgesehen, dass die Lamelle an ihrem motorseitigen Stirnende mit einer Stirnkappe versehen ist. Diese als solche bekannte Maßnahme trägt weniger zu Geräuschminderung bei, ermöglicht aber die Ausbildung der Lamelle als Hohlprofil zur Aufnahme des Antriebsmotors.

Je nach konstruktiver Ausbildung der angetriebenen Lamelle mit oder ohne Motorgehäuse ist es bevorzugt, dass das Motorgehäuse oder die Lamelle über ein Drehlager auf dem Motorkopf und/oder auf dem Lagerelement schwenkbar gelagert ist. Die Lagerung auf dem Lagerelement erfolgt vorzugsweise über das zuvor angesprochene Seitenteil/Stirnkappe.

Weitere Merkmale, Einzelheiten und Vorteile der Erfindung ergeben sich aus dem Wortlaut der Ansprüche sowie aus der nachfolgend anhand der Zeichnung beschriebenen Ausführungsbeispiel. Es zeigen:
- Fig. 1: ein Explosionsschaubild einer angetriebenen Lamelle eines Lamellendaches;
- Fig. 2: eine Schrägansicht des Abtriebsendes eines Antriebmotors;
- Fig. 3: eine Schrägansicht einer Lagerung der angetriebenen Lamelle gemäß Fig. 1 mit benachbarten Lamellen des Lamellendaches.

In Fig. 1 ist eine angetriebene Lamelle 10 eines Lamellendaches 100 (siehe Fig. 3). Das als solches bekannte Lamellendach wird hier nicht gezeigt und nur kurz vorgestellt. Es besteht im Wesentlichen aus einem rechteckigen Rahmen, der auf Stützen aufgeständert und/oder seitlich an Gebäudeteilen oder Mauern befestigt ist. In dem Rahmenausschnitt ist ein Verbund aus einer Mehrzahl Lamellen 10, 12 (siehe Fig. 3) angeordnet, die an dem Rahmen schwenkbar gelagert sind und synchron zwischen einer ein geschlossenes Dach bildenden horizontalen Stellung in eine geöffnete Endstellung verschwenkt werden können, ggf. können beliebige Zwischenstellungen angefahren werden. Hierzu ist ein Antriebsmotor 14 vorgesehen, der bei dem hier vorgestellten Ausführungsbeispiel mit einem Motorkopf 16 an dem Rahmen gelagert ist und in die als Hohlprofil ausgebildete angetrieben Lamelle hineinragt.

Der fest gelagerte Motorkopf 16 hat den Vorteil, dass die Anschlusskabel bewegungsfrei in den Motor geführt werden können und keiner Bewegung beim Verschwenken der Lamellen unterliegen. Der Motor 14 ragt mit einem drehfest zu dem Motorkopf 16 ausgebildeten Rohrkörper 18 weit in die Lamelle 10 hinein. Auf dem Motorkopf 16/Rohrgehäuse ist ein Motorgehäuse 20 drehbar gelagert, das als Hohlprofil, z.B. in der Form eines Strangpressprofils ausgebildet ist. Dieses sitzt in Drehrichtung formschlüssig in der ebenfalls als Hohlprofil ausgebildeten Lamelle 10, wobei durch die korrespondierende Formgebung des Außenprofils des Motorgehäuses und des Innenprofils der Lamelle 10 ein Einstecken ermöglicht ist.

Die Lamelle10 ist an ihrem Stirnende mit einer Stirnkappe 22 verschraubt. Erste Befestigungsschrauben 24 greifen in Schraubkanäle 26 in dem Hohlprofil der Lamelle 10 ein, während zweite Befestigungsschrauben 28 in Schraubkanäle 30 in das Hohlprofil des Motorgehäuses 20 eingeschraubt sind, so dass ein Verbund aus Lamelle 10, Stirnkappe 22 und Motorgehäuse 20 entsteht. Dieser Verbund ist mittels eines Lagerrings 32, der in eine Öffnung 34 in der Stirnkappe 22 eingesetzt ist, drehbar auf einem Lagerelement 36 gelagert. Der Lagerring dichtet das Lamelleninnere auch gegen den Eintritt von Feuchtigkeit ab.

An der Stirnkappe 22 ist ein Gelenkzapfen 38 vorgesehen, der mittels Schubstangen (nicht gezeigt) mit Gelenkzapfen 40 an Stirnkappen 42 der nicht angetriebenen, mitgenommenen Lamellen 12 verbunden ist, so dass zum gemeinsamen Verschenken ausgebildeter Lamellenverbund entsteht.

Das Lagerelement 36 ist hier als mögliches Beispiel als separat von dem Motorkopf 16 ausgebildetes Bauteil ausgeführt, es kann aber auch einstückig mit dem Motorkopf 16 ausgebildet sein. Im gezeigten Ausführungsbeispiel ist das Lagerelement 36 mit einem motorseitigen Einsteckzapfen 44, einem zylindrischen Mittelbereich 46 und einem Lagerzapfen 48 ausgebildet.

Der Mittelbereich weist eine zylindrische Außenfläche 50 auf, die mit einer Innenfläche des Lagerrings 32 zusammen ein Gleitlager bildet.

Der motorseitige Einsteckzapfen 44 ist als Mehrkantprofil ausgebildet und in eine Öffnung in dem Motorkopf 16 mit korrespondierendem, spielarmem Öffnungsquerschnitt eingesteckt. Das Lagerelement 36 ist mittels zweier Schrauben 52, die durch axial ausgerichtete Bohrungen 54 in dem Mittelbereich 46 greifen und in Gewindebohrungen im Motorkopf 16 eingedreht sind. Hierdurch ergibt sich eine spielfreie Befestigung des Lagerelements 36 an dem Motorkopf 16 auch dann, wenn die Passung zwischen dem motorseitigen Einsteckzapfen 48 und der Öffnung in dem Motorkopf 16 spielbehaftet ist.

Wie aus Fig. 3 gut zu erkennen ist, ist der über die Stirnkappe 22 hervorstehende Lagerzapfen 48 in einem hier zweiteilig ausbildeten Lagerbock 56 festgelegt. Hierzu wird das Ende des Lagerzapfens 48 zwischen einem Spannbügel 58 und einem Unterteil 60 des Lagerbocks 48 mit Hilfe von Spannschrauben 62 verklemmt.

Der Lagerbock 56 selbst ist mit dem Rahmen (nicht gezeigt) verschraubt und kann hierzu in einer hinterschnittenen Nut geführt sein, z.B. in einer Schwalbenschwanznut.

In Fig. 3 sind auch die bereits erwähnten Gelenkzapfen 38, 40 zu erkennen die über Schubstangen (nicht gezeigt) miteinander verbunden sind, wobei auch eine einzige durchgehende Schubstange mit entsprechenden Lageröffnungen zur Verbindung aller Lamellen des Lamellendaches 100 vorgesehen sein kann, so dass alle Lamellen 12 gemeinsam mit der angetriebenen Lamelle 10 verschwenkt werden, wenn der Motor 14 angesteuert wird.

Die Lamellen 10, 12 bilden ein vor Regen schützendes, regendichtes Dach dadurch, dass sie an jeweils einer Längsseite eine Entwässerungsrinne 64 und auf der jeweils anderen Längsseite einen dachartigen Vorsprung 66 aufweisen, der im geschlossenen Zustand des Lamellendaches 100 die Entwässerungsrinne 64 der benachbarten Lamellen 10, 12 überlappt, so dass auftreffender Niederschlag sicher in die Entwässerungsrinnen 64 und von dort aus in seitliche Entwässerungskanäle (nicht gezeigt) in dem Rahmen abgeleitet werden kann.

Die dachartigen Vorsprünge 66 bilden auch einen Anschlag für die geschlossene Stellung des Lamellendaches 100, indem sie sich auf seitliche Wandungen 68 der Entwässerungsrinnen 64 der jeweils benachbarten Lamelle 10, 12 legen.

In der entgegengesetzten Endstellung des Verschwenkens der Lamellen 10, 12 um ungefähr 135° kann ein weiterer Anschlag (nicht gezeigt) vorgesehen sein.

In Fig. 2 ist schließlich das Abtriebsende des Antriebsmotors 14 gezeigt. Hierbei sitzt ein Mitnehmer 70 auf einer Abtriebswelle 72 des Motors 14. Um auch hier ein Spiel zu vermeiden, das für die Geräuschentwicklung nachteilig sein kann, ist der Mitnehmer 70 mit einer Klemmschraube 74 auf die Abtriebswelle 72 aufgeschraubt. Der Mitnehmer kann auch geteilt sein, wobei dann zwischen den Teilen die Abtriebswelle mittels eines geeigneten Spannmechanismus eingespannt werden kann. Sofern es die Montage oder eine gewünschte Demontagemöglichkeit zulassen, kann der Mitnehmer auch einstückig mit der Abtriebswelle ausgebildet oder mit dieser verschweißt, verklebt, verstiftet oder verpresst sein.

Die drehstarre Verbindung des Mitnehmers 70 mit dem Motorgehäuse 20 oder unmittelbar mit einem geeigneten Innenquerschnitt (nicht gezeigt) der Lamelle 10 kann durch radial ausgerichtete Schrauben (nicht gezeigt) erfolgen, die eine zylindrische Wandung (ebenfalls nicht gezeigt) als Teile der Struktur des Motorgehäuses 20 oder der Lamelle 10 durchdringen und in radiale Gewindebohrungen 76 eingeschraubt sind.

Aus Fig. 3 ist auch die schwenkbare Lagerung der nicht angetriebenen Lamellen 12 über Drehlagerzapfen 78 zu erkennen, wobei deren Lageraufnahmen aus Gründen der Übersichtlichkeit nicht dargestellt sind, zumal die Lagerung in an sich bekannter Weise erfolgt und bei Verwendung geeigneter handelsüblicher Lagerungen für die Geräuschentwicklung nicht kritisch ist. Eine entsprechende Drehlagerung ist jeweils auch an den gegenüberliegenden, nicht gezeigten Enden der Lamellen vorgesehen, auch bei der angetriebenen Lamelle 10, da das Drehmoment des Antriebsmotors 14 nur einseitig abgestützt ist.

Die Erfindung ist nicht auf eine der vorbeschriebenen Ausführungsformen beschränkt, sondern in vielfältiger Weise abwandelbar.

### Bezugszeichenliste

- 10: Angetriebene Lamelle
- 12: Lamelle
- 14: Antriebsmotor
- 16: Motorkopf
- 18: Rohrkörper
- 20: Motorgehäuse
- 22: Stirnkappe
- 24: Erste Befestigungsschrauben
- 26: Schraubkanäle (Lamelle)
- 28: Zweite Befestigungsschrauben
- 30: Einschraubkanäle (Motorgehäuse)
- 32: Lagerring
- 34: Lageröffnung
- 36: Lagerelement
- 38: Gelenkzapfen
- 40: Gelenkzapfen
- 42: Stirnkappe
- 44: Einsteckzapfen
- 46: Zylindrischer Mittelbereich
- 48: Lagerzapfen
- 50: Zylindrische Außenfläche
- 52: Schrauben
- 54: Axialbohrungen
- 56: Lagerbock
- 58: Spannbügel
- 60: Unterteil
- 62: Spannschrauben
- 64: Entwässerungsrinne
- 66: Dachartiger Vorsprung
- 68: Seitliche Wandung
- 70: Mitnehmer
- 72: Abtriebswelle
- 74: Klemmschraube
- 76: Radiale Gewindebohrungen
- 78: Drehlagerzapfen
- 100: Lamellendach

## Patentansprüche

1. Lamellendach mit einem horizontal ausgerichteten Rahmen, in welchem eine Anzahl Lamellen (10, 12) zwischen einer das Lamellendach (100) schließenden Stellung und einer offenen Stellung um mehr als 90° verschwenkbar sind, wobei eine Synchronisationsvorrichtung die Bewegung aller Lamellen (10, 12) synchronisiert und in wenigstens einer der Lamellen (10) ein elektrischer Antriebsmotor (14) vorgesehen ist, dessen Motorkopf (16) über ein Lagerelement (36) mit einem Lagerbock (56) an dem Rahmen festgelegt ist und dessen Abtriebswelle (72) mit der angetriebenen Lamelle (10) gekoppelt ist, **dadurch gekennzeichnet, dass** der Lagerbock (56) und das Lagerelement (36) über eine kraft-, form- oder materialschlüssige ausgebildete Verbindung (bei 48) spielfrei gekoppelt sind.

2. Lamellendach nach Anspruch 1, **dadurch gekennzeichnet, dass** das Lagerelement (36) einstückig mit dem Motorkopf (16) ausgebildet ist oder als separates Element mit dem Motorkopf verschraubt, verpresst, verschweißt, verklebt oder über eine spielfreie Passung eingesteckt ist.

3. Lamellendach nach Anspruch 1 oder 2, **dadurch gekennzeichnet, dass** der Lagerbock (56) wenigstens zwei Elemente aufweist, zwischen denen das Lagerelement (36) verklemmt ist.

4. Lamellendach nach einem der Ansprüche 1 bis 3, **dadurch gekennzeichnet, dass** der Lagerbock (56) über eine formschlüssige Verbindung mit dem Rahmen verbunden ist.

5. Lamellendach nach Anspruch 4, **dadurch gekennzeichnet, dass** der Lagerbock (56) in einer hinterschnittenen Nut spielfrei geführt ist, die senkrecht zur Lamellendrehachse in dem Rahmen angeordnet ist.

6. Lamellendach nach einem der vorhergehenden Ansprüche, **dadurch gekennzeichnet, dass** die Abtriebswelle (72) mit der Lamelle (10) über wenigstens eine kraft-, form- oder materialschlüssige ausgebildete Verbindungstelle (bei 76) spielfrei gekoppelt ist

7. Lamellendach nach einem der vorhergehenden Ansprüche, **dadurch gekennzeichnet, dass** auf der Abtriebswelle (72) des Motors ein Mitnehmer (70) sitzt, wobei eine kraft-, form- oder materialschlüssige ausgebildete erste Verbindungstelle (bei 74) vorgesehen ist.

8. Lamellendach nach Anspruch 7, **dadurch gekennzeichnet, dass** der Mitnehmer mehrteilig ausgebildet und mit der Abtriebswelle (72) verspannt ist.

9. Lamellendach nach Anspruch 7 oder 8, **dadurch gekennzeichnet, dass** der Mitnehmer (70) mit einem Motorgehäuse (20), das in der Lamelle (10) spielfrei formschlüssig eingepasst ist, oder unmittelbar mit der Lamelle (10) über eine kraft-, form- oder materialschlüssige ausgebildete Verbindungstelle gekoppelt ist

10. Lamellendach nach Anspruch 9, **dadurch gekennzeichnet, dass** der Mitnehmer (70) mit dem Motorgehäuse (20) oder unmittelbar mir der Lamelle (10) verschraubt, verstiftet, verschweißt oder verklebt ist.

11. Lamellendach nach einem der vorhergehenden Ansprüche, **dadurch gekennzeichnet, dass** wenigstens die mit dem Antriebsmotor (14) versehene Lamelle (10) an ihrem motorseitigen Stirnende mit einer Stirnkappe (22) versehen ist.

12. Lamellendach nach einem der vorgehenden Ansprüche, **dadurch gekennzeichnet, dass** das Spiel aller im Kraftfluss liegenden Teile der Synchronisationsvorrichtung zwischen der angetriebenen Lamelle (10) und den übrigen Lamellen (12) auf ein technisch sinnvolles Mindestmaß reduziert ist.

13. Lamellendach nach einem der Ansprüche 9 bis 12, **dadurch gekennzeichnet, dass** das Motorgehäuse (20) oder die Lamelle (10) über ein Drehlager (32) auf dem Motorkopf (16) und/oder auf dem Lagerelement (36, 50) schwenkbar gelagert ist

## Claims

1. Lamella roof with a horizontally oriented frame, in which a number of lamellae (10, 12) can be pivoted by more than 90° between a position closing the lamella roof (100) and an open position, wherein a synchronization device synchronizes the movement of all lamellae (10, 12) and in at least one of the lamellae (10) an electric drive motor (14) is provided, the motor head (16) of which is fixed to a bearing block (56) on the frame via a bearing element (36) and the output shaft (72) of which is coupled to the driven lamella (10), **characterized in that** the bearing block (56) and the bearing element (36) are coupled without play via a force-fitting, form-fitting or material-bonded connection (at 48).

2. Lamella roof according to claim 1, **characterized in that** the bearing element (36) is formed in one piece with the motor head (16) or is screwed, pressed, welded or glued as a separate element to the motor head or inserted via a play-free fit.

3. Lamella roof according to claim 1 or 2, **characterized in that** the bearing block (56) has at least two elements, between which the bearing element (36) is clamped.

4. Lamella roof according to any one of claims 1 to 3, **characterized in that** the bearing block (56) is connected to the frame via a form-fitting connection.

5. Lamella roof according to claim 4, **characterized in that** the bearing block (56) is guided without play in an undercut groove which is arranged perpendicular to the lamella axis of rotation in the frame.

6. Lamella roof according to any one of the preceding claims, **characterized in that** the output shaft (72) is coupled without play to the lamella (10) via at least one force-fitting, form-fitting or material-bonded connection point (at 76).

7. Lamella roof according to any one of the preceding claims, **characterized in that** a driver (70) is positioned on the output shaft (72) of the motor, wherein a force-fitting, form-fitting or material-bonded first connection point (at 74) is provided.

8. Lamella roof according to claim 7, **characterized in that** the driver is formed from multiple parts and is clamped to the output shaft (72).

9. Lamella roof according to claim 7 or 8, **characterized in that** the driver (70) is coupled to a motor housing (20), which is fitted into the lamella (10) in a play-free, form-fitting manner, or coupled directly to the lamella (10) at a force-fitting, form-fitting or material-bonded connection point.

10. Lamella roof according to claim 9, **characterized in that** the driver (70) is screwed, pinned, welded or glued to the motor housing (20) or directly to the lamella (10).

11. Lamella roof according to any one of the preceding claims, **characterized in that** at least the lamella (10) provided with the drive motor (14) is provided with an end cap (22) on its motor-side end.

12. Lamella roof according to any one of the preceding claims, **characterized in that** the play of all parts of the synchronization device lying in the power flow between the driven lamella (10) and the other lamellae (12) is reduced to a technically reasonable minimum.

13. Lamella roof according to any one of claims 9 to 12, **characterized in that** the motor housing (20) or the lamella (10) is pivotably mounted on the motor head (16) and/or on the bearing element (36, 50) via a pivot bearing (32).

## Revendications

1. Toit à lamelles avec un cadre orienté horizontalement, dans lequel un certain nombre de lamelles (10, 12) peuvent pivoter de plus de 90° entre une position fermant le toit à lamelles (100) et une position ouverte, dans laquelle un dispositif de synchronisation qui synchronise le mouvement de toutes les lamelles (10, 12) et un moteur d'entraînement électrique (14) est prévu dans au moins une des lamelles (10), dont la tête de moteur (16) est fixée sur le cadre par l'intermédiaire d'un élément de palier (36) avec un support de palier (56) et dont l'arbre de sortie (72) est couplé à la lamelle entraînée (10), **caractérisé en ce que** le support de palier (56) et l'élément de palier (36) sont couplés sans jeu par l'intermédiaire d'une liaison (en 48) conçue par complémentarité de force, par complémentarité de forme ou par liaison de matière.

2. Toit à lamelles selon la revendication 1, **caractérisé en ce que** l'élément de palier (36) est conçu d'un seul tenant avec la tête de moteur (16) ou est vissé, pressé, soudé, collé ou inséré par un ajustement sans jeu en tant qu'élément séparé avec la tête de moteur.

3. Toit à lamelles selon la revendication 1 ou 2, **caractérisé en ce que** le support de palier (56) présente au moins deux éléments entre lesquels l'élément de palier (36) est coincé.

4. Toit à lamelles selon l'une quelconque des revendications 1 à 3, **caractérisé en ce que** le support de palier (56) est lié au cadre par l'intermédiaire d'une liaison par complémentarité de forme.

5. Toit à lamelles selon la revendication 4, **caractérisé en ce que** le support de palier (56) est guidé sans jeu dans une rainure en contre-dépouille, qui est disposée dans le cadre perpendiculairement à l'axe de rotation de lamelles.

6. Toit à lamelles selon l'une quelconque des revendications précédentes, **caractérisé en ce que** l'arbre de sortie (72) est couplé sans jeu à la lamelle (10) par l'intermédiaire d'au moins un point de liaison (en 76) conçu par complémentarité de force, par complémentarité de forme ou par liaison de matière.

7. Toit à lamelles selon l'une quelconque des revendications précédentes, **caractérisé en ce qu'**un entraîneur (70) repose sur l'arbre de sortie (72) du moteur, dans lequel un premier point de liaison (en 74) conçu par complémentarité de force, par complémentarité de forme ou par liaison de matière est prévu.

8. Toit à lamelles selon la revendication 7, **caractérisé en ce que** l'entraîneur est conçu en plusieurs parties et est serré avec l'arbre de sortie (72).

9. Toit à lamelles selon la revendication 7 ou 8, **caractérisé en ce que** l'entraîneur (70) est couplé à un boîtier de moteur (20), qui est ajusté sans jeu par complémentarité de forme dans la lamelle (10), ou directement à la lamelle (10) par l'intermédiaire d'un point de liaison conçu par complémentarité de force, par complémentarité de forme ou par liaison de matière.

10. Toit à lamelles selon la revendication 9, **caractérisé en ce que** l'entraîneur (70) est vissé, goupillé, soudé ou collé au boîtier de moteur (20) ou directement à la lamelle (10).

11. Toit à lamelles selon l'une quelconque des revendications précédentes, **caractérisé en ce qu'**au moins la lamelle (10) dotée du moteur d'entraînement (14) est dotée d'un capuchon frontal (22) à son extrémité frontale côté moteur.

12. Toit à lamelles selon l'une quelconque des revendications précédentes, **caractérisé en ce que** le jeu de toutes les pièces du dispositif de synchronisation situées dans le flux de force entre la lamelle entraînée (10) et les lamelles restantes (12) est réduit à un niveau minimal techniquement judicieux.

13. Toit à lamelles selon l'une quelconque des revendications 9 à 12, **caractérisé en ce que** le boîtier de moteur (20) ou la lamelle (10) est monté de manière pivotante sur la tête de moteur (16) et/ou sur l'élément de palier (36, 50) par l'intermédiaire d'un palier rotatif (32).
